# FASCICULE DE BREVET EUROPEEN

(11) **EP 1 077 743 B1**
(45) Date de publication et mention de la délivrance du brevet: **22.09.2004**
(21) Numéro de dépôt: 99918026.8
(22) Date de dépôt: 07.05.1999
(51) Int. Cl.: A62B 18/08

(54) **EQUIPEMENT DE PROTECTION RESPIRATOIRE A MISE EN PLACE RAPIDE**
ATEMSCHUTZGERÄT ZUM SCHNELLEN ANZIEHEN
PROTECTIVE BREATHING EQUIPMENT WITH FAST POSITIONING

(30) Priorité: 12.05.1998 FR 9805949
(43) Date de publication de la demande: 28.02.2001
(73) Titulaire: Intertechnique, 78373 Plaisir Cedex (FR)
(72) Inventeur: MARTINEZ, Patrice, F-78610 Le Perray en Yvelines (FR)
(74) Mandataire: Loisel, Bertrand
(86) Numéro de dépôt international: PCT/FR1999/001087
(87) Numéro de publication internationale: WO 1999/058197

(56) Documents cités:
- EP-A- 0 288 391
- EP-A- 0 628 325
- US-A- 3 792 702
- US-A- 5 036 846

## Description

L'invention concerne les équipements de protection respiratoire comprenant un masque respiratoire, un harnais permettant une mise en place rapide sur le visage et parfois des lunettes de protection contre les fumées, intégrées ou non au masque.

On connait déjà (EP-A-0288391) un équipement de protection à mise en place rapide, destiné notamment au personnel navigant technique des appareils de transport de passagers, ayant un masque respiratoire muni d'un régulateur destiné à être relié à une source de gaz respiratoire sous pression (généralement de l'oxygène) et un harnais ayant au moins une sangle extensible dont les extrémités sont reliées au masque et qui comporte un élément qui est gonflable temporairement par le gaz sous pression pour allonger la sangle jusqu'à une dimension suffisante pour permettre à l'utilisateur d'engager le harnais sur la tête et vidangeable pour permettre à la sangle de se serrer, d'appliquer le masque contre le visage et de le maintenir en place.

L'équipement décrit à titre d'exemple dans le document EP 0288391 permet de régler la pression dans l'élément gonflable de façon à lui donner une valeur intermédiaire entre la pression de vidange complète et la pression de gonflage complet et à réduire l'inconfort créé par le port permanent du masque dans les conditions de vol où ce port est obligatoire.

On connaît également un équipement de protection mis en place rapide du type indiqué ci-dessus par le document WO 99/20349 A. Ce document de l'art antérieur qui bénéficie d'une date de priorité antérieure à la présente demande mais qui a été publié après cette date, n'a pas à être pris en considération pour l'appréciation de l'activité inventive.

Cette solution est pleinement satisfaisante du point de vue du confort. En contrepartie, elle complique les moyens de commande de la pression. De plus, les fuites inévitables, dues par exemple à la porosité de l'élément gonflable, conduisent à une consommation de gaz respiratoire sous pression pendant les périodes où le masque est utilisé en position "confort".

La présente invention vise notamment à fournir un équipement de protection respiratoire assurant un confort au moins équivalent à celui des équipements existants pendant les périodes de port du masque où il n'est pas nécessaire de l'appliquer suffisamment sur le visage pour résister à une surpression du gaz respiratoire et réduisent la consommation de gaz respiratoire pendant ces périodes.

Dans ce but l'invention propose notamment un équipement du genre ci-dessus défini, dont la sangle extensible est reliée au couvre-face par au moins un organe mécanique de longueur réglable par pas par l'utilisateur pendant le port de l'équipement.

Cet organe mécanique peut être constitué par une crémaillère fixée à une extrémité de la sangle et un cliquet porté par le couvre-face, autorisant le déplacement relatif de la sangle et du couvre-face dans le sens du serrage, le cliquet étant désarmable pour autoriser le déplacement de la crémaillère dans le sens opposé. Cette disposition peut être inversée, la crémaillère étant alors fixée au couvre-face.

La liaison pneumatique entre le couvre-face, qui porte les moyens commandables par l'utilisateur pour alimenter l'élément gonflable, et cet élément gonflable est prévue pour autoriser un coulissement relatif. Pour que la commande de gonflage provoque la venue de la crémaillère en position de serrage maximum, ce résultat peut être atteint en prolongeant la crémaillère par un piston creux déplaçable dans un cylindre solidaire du couvre-face. Le piston sépare alors le cylindre en deux compartiments, dont l'un est relié à l'alimentation de l'élément gonflable et l'autre à l'atmosphère.

L'équipement de protection peut être complété par une capsule anéroide constituant un détecteur altimétrique et provoquant automatiquement la mise en pression du compartiment du cylindre provoquant le serrage maximum en cas de dépressurisation ambiante.

Les caractéristiques ci-dessus ainsi que d'autres apparaîtront mieux à la lecture de la description qui suit de modes particuliers de réalisation donné à titre d'exemples non limitatifs. La description se réfère aux dessins qui l'accompagnent, dans lesquels :
- la figure 1 est une vue en perspective montrant l'aspect extérieur d'un équipement de protection permettant de mettre en oeuvre l'invention
- la figure 2 est une vue schématique en coupe et à grande échelle montrant les constituants de l'équipement permettant une mise en place rapide et le réglage de la pression du masque sur le visage.
- la figure 3, similaire à une fraction de la figure 2, montre une variante de réalisation.

L'équipement respiratoire de secours montré sur la figure 1 représenté dans l'état où il se trouve lorsque le harnais est gonflé, peut être regardé comme comportant un masque 8 et un harnais 10. Le masque représenté a un couvre-face oro-nasal fixé à un régulateur à la demande 13 et à un bloc de connexion rigide 12. Le bloc de connexion est muni d'un raccord de liaison avec une conduite flexible 14 destiné à se raccorder à une source de gaz respiratoire sous pression (oxygène en général). Le harnais représenté comporte deux sangles 16 constituées chacune d'un tube interne 17 en un matériau permettant au tube de s'allonger, contenu dans une gaine inextensible 19 limitant l'allongement du tube (fig. 2). Suivant l'utilisation prévue, le régulateur sera avec ou sans dilution par de l'air aspiré dans la cabine, avec ou sans possibilité de mise en surpression.

Le régulateur est mis en liaison avec la conduite d'alimentation 14 par le bloc de connexion 12. Le bloc porte des moyens à commande manuelle de gonflage des sangles 16, constitués par exemple par un robinet prévu pour être actionné par pincement manuel de deux oreilles 18 portées par le bloc de connexion 12 et dont l'une est basculante.

Le robinet est constitué de façon à mettre en communication un volume intérieur du bloc de connexion 12 et les sangles 16 avec l'atmosphère lorsqu'il est libre, ce qui permet alors aux sangles de se rétracter et d'appliquer le masque contre le visage. Lorsque le robinet est actionné, il admet au contraire du gaz sous pression en provenance de la conduite d'alimentation 14 dans le volume intérieur, ce qui provoque un allongement des sangles suffisant pour permettre la mise en place rapide.

Conformément à l'invention, l'une au moins des branches du harnais est reliée au régulateur à la demande par l'intermédiaire d'un organe de réglage mécanique de longueur. Dans le cas illustré dans la figure 1, deux organes 20 sont prévus, chacun reliant une extrémité du harnais au régulateur ou au bloc de connexion. La longueur du tube interne 17 à l'état détendu est choisie de façon que le harnais applique encore le masque sur le visage avec une pression suffisante lorsque l'organe de réglage présente sa longueur minimum, même sur les porteurs ayant le tour de tête le plus faible prévu. Il est généralement admis que ce tour de tête minimum est de 56 cm.

Le robinet permettant de gonfler complètement ou de vidanger le harnais peut avoir la constitution classique montrée en figure 2. Dans le boîtier du bloc de connexion rigide 12 est alors ménagé un passage 22 dans lequel est monté un plongeur 24 qui constitue un organe obturateur double. Une extrémité du passage est reliée à l'arrivée de gaz respiratoire sous pression. L'autre extrémité s'ouvre à l'atmosphère. Un premier joint torique 26 porté par le plongeur 24 s'appuie sur une portion cylindrique du passage 22 et sépare l'arrivée de gaz d'un volume intérieur du bloc lorsque le plongeur 24 est maintenu par la pression d'admission en appui contre l'oreille 18 en position de repos. L'oreille 18, lorsqu'elle est déplaçée manuellement dans le sens indiqué par la flèche f , repousse le plongeur jusqu'à une position où il met en communication l'arrivée de gaz et le volume intérieur. En même temps, le déplacement du plongeur amène un second joint torique 28 en appui contre une portion tronçonique du passage et sépare le volume intérieur de l'atmosphère.

L'organe de réglage 20 comporte une crémaillère 30 prolongée par un embout 32 sur lequel est fixée de façon étanche l'extrémité du harnais. A l'opposé de l'embout 32, la crémaillère est prolongée par un piston annulaire 34.

La portion de l'organe de réglage capable de coulisser par rapport à la crémaillère est constituée par un bras du boîtier 12 qui loge un cliquet de crémaillère 36 muni d'un bouton 38 de déverrouillage. Un ressort 40 repousse le cliquet 36 vers une position où il s'engage sur la crémaillère 30 et interdit le déplacement de cette dernière dans un sens correspondant à l'allongement de l'organe de réglage. Dans le bras du boîtier est également ménagé un cylindre que le piston annulaire 34 sépare un compartiment 42 relié à l'atmosphère par un orifice 44 et un second compartiment 46.

Le volume interne du robinet communique avec le tube 17 par l'intermédiaire de trous alignés pratiqués dans le bras du boîtier, dans la crémaillère 30 et dans l'embout 32. Un trajet 47 équilibre la pression qui règne dans le compartiment 46 et la pression dans le harnais. Des joints toriques portés par le piston 34 séparent de façon étanche les compartiments 42 et 46.

Le mode d'utilisation de l'équipement est alors le suivant .
Mise en place :
   lorsque l'utilisateur souhaite mettre le masque qui est placé dans une boîte de stockage, il le saisit par le bloc de connexion 12, le sort de la boîte et presse les oreilles 18.

   L'arrivée de gaz respiratoire est alors reliée au harnais et, par l'intermédiaire du passage 47, dans le compartiment 46. La force exercée sur le piston annulaire 34 le déplace, vers la droite dans le cas de la figure 2, et amène l'organe de réglage dans sa position de longueur minimale. Lorsque l'utilisateur a placé le masque sur son visage, il relache les oreilles 18. Le masque s'applique sur le visage avec une force maximale.
Réduction du serrage :
   Pour réduire le serrage, il suffit à l'utilisateur d'exercer une courte pression sur le poussoir 38 pour dégager temporairement le cliquet 36. La crémaillère peut alors reculer. Dès que le poussoir 38 n'est plus actionné, le cliquet 36 verrouille de nouveau la crémaillère sous l'action du ressort 40.
Augmentation du serrage :
   Pour augmenter le serrage du masque, il suffit d'appuyer sur la crémaillère, qui peut être munie à cet effet d'une collerette 50.
   Si un serrage d'urgence est nécessaire, il peut être effectué en repoussant à fond la collerette 50 de l'organe de réglage (ou de chaque organe de réglage) . Il est également possible de provoquer ce serrage en gonflant complètement le harnais par pression sur l'oreille 18. Le compartiment 46 est alors mis en pression et "réarme" la crémaillère en l'amenant dans sa position la plus à droite. Dès relâchement de l'oreille, le harnais revient en position de serrage maximum.
   Pour rendre le réglage plus progressif, il est possible de remplacer l'ensemble cliquet-monobloc 36 - poussoir 38 par deux pièces couplées par un ressort et de munir le poussoir d'un cliquet capable de s'engager dans une denture appropriée de la crémaillère 30. Cette seconde denture de la crémaillère n'autorise qu'une avance d'un pas à chaque pression sur le poussoir 38.
Enlèvement du masque :
   Lorsque l'utilisateur souhaite replacer le masque dans sa boîte, il gonfle complètement le harnais par action sur l'oreille 18. La pression dans le compartiment 46 réarme automatiquement la crémaillère. Une fois le masque enlevé, l'utilisateur n'a qu'à relacher l'oreille 18 pour que le harnais devienne souple et permette le stockage dans un état tel que le serrage sera maximum en cas de remise en place de l'équipement sur la tête.

Dans le cas où deux organes de réglage mécanique sont prévus, il suffit qu'un des deux présente une liaison pneumatique avec les sangles.

La figure 3 montre une variante de réalisation provoquant un serrage maximal dans le cas de dépressurisation. Sur la figure 3, sont représentés certains des éléments déjà montrés en figure 2, désignés par le même numéro de référence. Le serrage d'urgence est provoqué par mise en pression du compartiment 46 à l'aide d'une capsule barométrique 52. Cette capsule est soumise à la pression ambiante. Elle est munie d'une tige poussoir 54 qui provoque l'ouverture forcée d'un clapet 56 lorsque la pression ambiante descend au-dessous d'une valeur pré-déterminée. Le clapet 56 met alors en communication l'arrivée de gaz respiratoire sous pression avec le compartiment 46 relié à l'atmosphère par un étranglement 58 permettant de provoquer ensuite le dégonflage lent du compartiment 46. Un clapet anti-retour 60 relie l'aval du clapet 56 au volume interne du boîtier 12 et au harnais, pour éviter de débiter à l'air libre.

En cas de dépressurisation alors que la crémaillère est en position intermédiaire, la capsule provoque la mise en pression du compartiment 46 et le réarmement complet de la crémaillère. L'étranglement 58 ne permet à la pression de baisser dans le compartiment 46 qu'à partir du moment où il n'est plus alimenté par le clapet 56. Le clapet anti-retour 60 empêche de son côté le débit à l'air libre lors de la mise en pression du compartiment 46.

## Revendications

1. Equipement de protection respiratoire comprenant un masque respiratoire muni d'un régulateur destiné à être relié à une source de gaz respiratoire sous pression (généralement de l'oxygène) et un harnais ayant au moins une sangle extensible dont les extrémités sont reliées au masque et qui comporte un élément (17) qui est gonflable temporairement par le gaz sous pression pour allonger la sangle jusqu'à une dimension suffisante pour permettre à l'utilisateur d'engager le harnais sur la tête et vidangeable pour permettre à la sangle de se serrer, d'appliquer le masque contre le visage et de le maintenir en place, **caractérisée en ce que** la sangle extensible est reliée au couvre-face par au moins un organe mécanique (20) de longueur réglable, par pas, par l'utilisateur pendant le port de l'équipement.

2. Equipement selon la revendication 1, **caractérisé en ce que** l'organe mécanique comprend une crémaillère (30) fixée à une extrémité de la sangle et un cliquet (36) porté par le couvre-face, autorisant le déplacement relatif de la sangle et du couvre-face dans le sens du serrage, le cliquet étant désarmable pour autoriser le déplacement de la crémaillère dans le sens opposé au serrage.

3. Equipement selon la revendication 2, **caractérisé en ce que** le cliquet est désarmable à l'aide d'un poussoir (38) agissant à l'encontre d'un ressort (40).

4. Equipement selon la revendication 2 ou 3, **caractérisé en ce que** la crémaillère est prolongée par un piston annulaire (34) creux déplaçable dans un cylindre solidaire du couvre-face, le piston séparant le cylindre en deux compartiments, dont le premier est relié à l'alimentation de l'élément gonflable et l'autre est muni d'une fuite calibrée à l'atmosphère, la mise en pression du premier compartiment provoquant le déplacement de la crémaillère.

5. Equipement selon la revendication 4, **caractérisé en ce qu'**il comporte une capsule anéroide (52) constituant un détecteur altimétrique et mettant automatiquement le premier compartiment du cylindre en liaison avec la source pour provoquer le serrage maximum en cas de dépressurisation ambiante.

6. Equipement selon la revendication 5, **caractérisé en ce que** la capsule anéroïde commande un clapet de mise en liaison du premier compartiment avec l'arrivée de gaz respiratoire sous pression.

7. Equipement selon la revendication 2 ou 3, **caractérisé en ce qu'**il comprend une capsule anéroïde de serrage automatique de l'organe mécanique en cas de dépressurisation.

## Patentansprüche

1. Atemschutzvorrichtung mit einer Atemmaske, die versehen ist mit einem Regler, der mit einer Quelle eines Atmungs-Druckgases (im Allgemeinen Sauerstoff) verbunden werden kann, und mit einem Harnisch, der wenigstens einen dehnbaren Riemen aufweist, dessen Enden mit der Maske verbunden sind, und die ein Element (17) umfasst, das durch das Druckgas zeitweise aufblasbar ist, um den Riemen bis auf eine Abmessung zu längen, die ausreicht, dass ein Benutzer den Harnisch auf den Kopf setzen kann, und entleerbar ist, damit sich der Riemen zusammen ziehen kann, um die Maske gegen das Gesicht zu drücken und an Ort und Stelle zu halten,
**dadurch gekennzeichnet,**
**dass** der dehnbare Riemen durch wenigstens eine mechanische Einrichtung (20) von durch den Benutzer während des Tragens der Vorrichtung stufenweise einstellbarer Länge mit der Kopffläche verbunden ist.

2. Vorrichtung nach Anspruch 1,
**dadurch gekennzeichnet,**
**dass** die mechanische Einrichtung eine an einem Ende des Riemens befestigte Zahnstange (30) und eine an der Abdeckfläche abgestützte Sperrklinke (36) aufweist, welche die Relativverstellung zwischen dem Riemen und der Abdeckfläche in der Einspannrichtung zulassen, wobei die Sperrklinke entsicherbar ist, um die Verstellung der Zahnstange in der der Klemmfesstellung entgegengesetzten Richtung zuzulassen.

3. Vorrichtung nach Anspruch 2,
**dadurch gekennzeichnet,**
**dass** die Sperrklinke mit Hilfe eines Drückers (38) entsicherbar ist, der gegen eine Feder (40) wirkt.

4. Vorrichtung nach Anspruch 2 oder 3,
**dadurch gekennzeichnet,**
**dass** die Zahnstange durch einen hohlen Ringkolben (34) verlängert ist, der in einem fest mit der Abdeckfläche verbundenen Zylinder verschiebbar ist, wobei der Kolben den Zylinder in zwei Teilräume unterteilt, wobei der erste mit einer Versorgungseinrichtung für das aufblasbare Element verbunden ist und der andere mit einer kalibrierten Austrittsöffnung an die Umgebung versehen ist, wobei die unter Druck Setzung des ersten Teilraumes die Verstellung der Zahnstange einleitet.

5. Vorrichtung nach Anspruch 4,
**dadurch gekennzeichnet,**
**dass** diese eine Aneroid-Kapsel (22) umfasst, welche einen Höhenmesser bildet und den ersten Teilraum des Zylinders automatisch mit der Quelle in Verbindung setzt, um die maximale Klemmfeststellung im Falle eines Abfalls des Umgebungsdruckes einzuleiten.

6. Vorrichtung nach Anspruch 5,
**dadurch gekennzeichnet,**
**dass** die Aneroid-Kapsel eine Ventilklappe steuert, um mit der Ankunft des Druck-Atmungsgases die Verbindung vom ersten Teilraum herzustellen.

7. Vorrichtung nach Anspruch 2 oder 3,
**dadurch gekennzeichnet,**
**dass** diese eine Aneroid-Kapsel zur automatischen Klemmfeststellung der mechanischen Einrichtung im Falle der Schaffung eines Druckausgleichs umfasst.

## Claims

1. Protective breathing equipment comprising a breathing mask provided with a regulator for connection to a source of pressurized breathing gas (generally oxygen) and a harness having at least one extensible strap whose ends are connected to the mask and which includes an element (17) that is temporarily inflatable by the pressurized gas to lengthen the strap until it is large enough to enable the user to engage the harness on the head, and exhaustible to allow the strap to tighten so as to press the mask against the face and hold it in place, the equipment being **characterized in that** the extensible strap is connected to the face-piece by at least one mechanical member (20) of length that is adjustable by steps, by the user while wearing the equipment.

2. Equipment according to claim 1, **characterized in that** the mechanical member comprises a rack (30) fixed to one end of the strap and a pawl {36) carried by the face- piece, allowing the strap and the face-piece to move relative to each other in the tightening direction, the pawl being releasable to allow the rack to move in the direction opposite to tightening.

3. Equipment according to claim 2, **characterized in that** the pawl is disengagable by means of a pushbutton (38) acting against a spring (40).

4. Equipment according to claim 2 or 3, **characterized in that** the rack is extended by a hollow annular piston {34) movable in a cylinder secured to the face-piece, the piston subdividing the cylinder into two compartments, comprising a first compartment connected to the feed for the inflatable element and another compartment provided with a calibrated leak to the atmosphere, pressurizing the first compartment causing the rack to be moved.

5. Equipment according to claim 4, **characterized in that** it includes an aneroid capsule (52) constituting an altitude detector and automatically putting the first compartment of the cylinder into communication with the source to cause maximum tightening in the event of depressurization of the surroundings.

6. Equipment according to claim 5, **characterized in that** the aneroid capsule controls a valve for putting the first compartment into communication with the pressurized breathing gas inlet.

7. Equipment according to claim 2 or 3, **characterized in that** it includes an aneroid capsule for automatically tightening the mechanical member in the event of depressurization.
